# EUROPÄISCHE PATENTSCHRIFT

(11) **EP 1 256 426 B1**
(45) Veröffentlichungstag und Bekanntmachung des Hinweises auf die Patenterteilung: **26.12.2007**
(21) Anmeldenummer: 02009113.8
(22) Anmeldetag: 24.04.2002
(51) Int. Cl.: B27N 3/14

(54) **Streugutanlage zum Streuen von Streugut, insbesondere von Holzspänen, Holzfasern o. dgl. auf einen Streubandförderer**
Device for spreading particles, in particular wooden chips, wooden fibers or the like on a coveyor belt
Dispositif pour répandre des particules, particulièrement copeaux de bois, fibres de bois ou semblable sur une bande transporteuse

(30) Priorität: 11.05.2001 DE 10122971
(43) Veröffentlichungstag der Anmeldung: 13.11.2002
(73) Patentinhaber: Siempelkamp Maschinen- und Anlagenbau GmbH & Co. KG, 47803 Krefeld (DE)
(72) Erfinder: Aengenvoort, Dieter, 47652 Weeze (DE)
(74) Vertreter: Albrecht, Rainer Harald

(56) Entgegenhaltungen:
- WO-A-01/66324
- DE-A- 4 439 653
- DE-A- 19 513 306
- US-A- 4 063 858
- US-A- 5 386 914

## Beschreibung

Die Erfindung betrifft eine Streugutanlage zum Streuen von beleimtem Streugut, insbesondere von Holzspänen, Holzfasern o. dgl. auf einen Streubandförderer unter Bildung von Streumatten im Zuge der Herstellung von Spanplatten, Faserplatten o. dgl. Holzwerkstoffplatten, mit einem Streugutbunker mit einer Dosiereinheit zum Aufstreuen von Streugut auf eine oberhalb des Streubandförderers angeordnete Streuwalzenstraße mit zumindest einem Feingut-Abwurfbereich und einem nachgeordneten Grobgut-Abwurfbereich.

Es ist eine derartige Streugutanlage bekannt, bei welcher die Streuwalzenstraße das Streugut separiert. Zu Beginn der Streuwalzenstraße und folglich im Feingut-Abwurfbereich wird Feingut z. B. zur Deckschichtbildung der Streumatten auf den Streubandförderer abgeworfen, während am Ende der Streuwalzenstraße und folglich im Grobgut-Abwurfbereich praktisch nur noch Grobgut auf den Streubandförderer zur Mittelschichtbildung der Streumatten abgeworfen wird. Obwohl es sich bei dem Streugut um beleimtes Streugut handelt, ist die Bindung des Grobgutes im Mittelschichtbereich verhältnismäßig gering. Als Folge davon wird die Querzugfestigkeit der aus den Streumatten hergestellten Spanplatten, Faserplatten o. dgl. Holzwerkstoffplatten reduziert. Um eine solche Reduzierung der Querzugfestigkeit zu vermeiden, kennt man eine Streugutanlage, deren Streuwalzenstraße aus einem Streuwalzenoberdeck und einem Streuwalzenunterdeck aufgebaut ist, welches sich im letzten Drittel unterhalb des Streuwalzenoberdecks befindet. Das Streuwalzenoberdeck wirft zunächst Feingut auf den Streubandförderer zur Deckschichtbildung ab, während das Streuwalzenoberdeck gemeinsam mit dem Streuwalzenunterdeck ein Gemisch aus Feingut und Grobgut zur Bildung der Mittelschicht abwirft. In einer nachgeschalteten Streugutanlage wird dann zunächst ein Gemisch aus Grobgut und Feingut zur Fertigstellung der Mittelschicht abgeworfen und danach nur noch Feingut zur Bildung der obenliegenden Deckschicht. - Bei dieser bekannten Streugutanlage ist einerseits die Feingutverteilung als Bindemittel zur Bildung der Mittelschicht unbefriedigend, ist andererseits die als Streukopf arbeitende Streuwalzenstraße aus Oberdeck und Unterdeck verhältnismäßig aufwendig. - Hier will die Erfindung Abhilfe schaffen.

Der Erfindung liegt die Aufgabe zugrunde, eine Streugutanlage der eingangs beschriebenen Ausführungsform zu schaffen, mit der sich die Mittelschicht der Streugutmatten mit einer besonders feinen Verteilung des Feingutes als Bindemittel herstellen lässt, um daraus Holzwerkstoffplatten mit erhöhter Querzugfestigkeit in einer nachgeschalteten kontinuierlichen Presse oder Taktpresse pressen zu können.

Diese Aufgabe löst die Erfindung bei einer gattungsgemäßen Streugutanlage dadurch, dass der Grobgut-Abwurfbereich zumindest eine mit im Vergleich zu den Streuwalzen des Feingut-Abwurfbereiches um ein vorgegebenes Maß erhöhter Drehgeschwindigkeit umlaufende Streuwalze aufweist. - Diese Maßnahmen der Erfindung haben zur Folge, dass die im Grobgut-Abwurfbereich mit erhöhter Drehgeschwindigkeit umlaufende Streuwalze Grobgut auf der Walzenunterseite entgegen der Streugutförderrichtung in den Feingut-Abwurfbereich gleichsam zurückwirft. Dadurch findet eine besonders innige Mischung zwischen Feingut und Grobgut unterhalb des Feingut-Abwurfbereiches unter Bildung der Mittelschicht oder zumindest der einen Mittelschichthälfte statt. Dabei übernimmt das Feingut die Funktion eines Bindemittels für das Grobgut, wobei aus dem innigen Feingut/Grobgut-Gemisch gleichsam eine besonders feine Bindemittelverteilung erreicht wird. Daraus resultiert eine erhöhte Querzugfestigkeit bei den im nachgeschalteten Pressvorgang hergestellten Spanplatten, Faserplatten o. dgl. Holzwerkstoffplatten.

Mit der erfindungsgemäßen Streugutanlage lassen sich grundsätzlich zunächst eine Deckschicht o. dgl. aus im Wesentlichen Feingut auf den Streubandförderer und anschließend auf diese Deckschicht in der beschriebenen Weise eine Mittelschicht aus einer Feingut/Grobgut-Mischung aufbringen. Es besteht aber auch die Möglichkeit, die erfindungsgemäße Streugutanlage als Mittelschicht-Streumaschine zu verwenden, d. h. zunächst wird mit einer separaten, vorgeschalteten Streugutanlage eine untere Deckschicht auf den Streubandförderer aufgebracht. Anschließend durchläuft diese Deckschicht auf dem Streubandförderer die erfindungsgemäße Streugutanlage. Dort wird zunächst im Feingut-Abwurfbereich eine Zwischenschicht aus im Wesentlichen Feingut auf die Deckschicht aufgestreut. Anschließend wird auf die erfindungsgemäße Weise das Feingut/Grobgut-Gemisch zur Bildung der Mittelschicht auf die Zwischenschicht aufgestreut. Im Anschluss daran kann beispielsweise mittels einer oder mehrerer weiteren Streugutanlage eine weitere Mittelschicht bzw. Mittelschichthälfte und ggf. eine weitere Zwischenschicht aufgetragen werden, bevor dann ggf. in einem abschließenden Streuvorgang eine obere Deckschicht aufgebracht wird.

Der nach Lehre der Erfindung erreichte Rückwurfeffekt wird nach einem besonderen Vorschlag dadurch optimiert, dass unterhalb der mit erhöhter Drehgeschwindigkeit umlaufenden Streuwalze des Grobgut-Abwurfbereiches eine Grobgut-Abwurfeinrichtung angeordnet ist, deren Abwurfrichtung entgegen der Förderrichtung der Streuwalzenstraße und folglich des Streugutes zurück unter den Feingut-Abwurfbereich gerichtet ist und folglich dort Feingut auf das dorthin abgeworfene und gleichsam zurückbeförderte Grobgut unter Bildung der innigen Feingut/Grobgut-Mischung abgeworfen wird.

Weitere erfindungswesentliche Maßnahmen sind im Folgenden aufgeführt. So sieht die Erfindung vor, dass die Grobgut-Abwurfeinrichtung eine Grobgutleitfläche aufweist, die mit vorgegebenem Abstand zu der mit erhöhter Drehgeschwindigkeit umlaufenden Streuwalze angeordnet ist und eine dem Walzenumfang in Richtung unter den Feingut-Abwurfbereich folgende Flächenkrümmung aufweist. Im Rahmen der Erfindung lassen sich der Abstand zwischen der Grobgutleitfläche der zugeordneten Streuwalze sowie die Flächenkrümmung auf das jeweils verwendete Streugut derart abstimmen, dass eine optimale Wurfweite bzw. Rückwurfweite erreicht wird, welche den Grobgutabwurf bis unter den Feingut-Abwurfbereich gewährleistet. - Weiter sieht die Erfindung vor, dass der Grobgut-Abwurfbereich mehrere mit um ein vorgegebenes Maß erhöhter Drehgeschwindigkeit umlaufende Streuwalzen mit unterseitig zugeordneten Grobgut-Abwurfeinrichtungen bzw. Grobgutleitflächen aufweist. Derartige Maßnahmen empfehlen sich aus Sicherheitsgründen unter Berücksichtigung der Tatsache, dass völlig unterschiedliches Streugut (Späne, Fasern, Körnung usw.) Verwendung finden kann, um eben Spanplatten, Faserplatten o. dgl. Holzwerkstoffplatten herzustellen. Dabei kann zwischen den mit erhöhter Drehgeschwindigkeit umlaufenden Streuwalzen des Grobgut-Abwurfbereiches jeweils eine Streuwalze angeordnet sein, die mit der Drehgeschwindigkeit der Streuwalzen des Feingut-Abwurfbereiches umläuft, um einerseits weiteren Feingut-Abwurf zu ermöglichen, andererseits eine Überschneidung der Rückwurfkurven für das Grobgut zu verringern bzw. zu vermeiden.

Im Rahmen der Erfindung kann der Abstand zwischen den Streuwalzen des Feingut-Abwurfbereiches zumindest im Endbereich des Feingut-Abwurfbereiches zunehmen, um am Anfang des Feingut-Abwurfbereiches den Abwurf von lediglich besonders feinem Feingut für die Deckschichtbildung zu erreichen, und am Ende des Feingut-Abwurfbereiches den Abwurf von Feingut und feinem Grobgut zu Beginn der Mittelschichtbildung zu ermöglichen.

Die Dosiereinheit mit einem regelbaren Dosierband weist eine Dosierwalze auf, deren Drehgeschwindigkeit um ein vorgegebenes Maß, z. B. um das 2-fache bis 12-fache höher als die Drehgeschwindigkeit der Streuwalzen des Feingut-Abwurfbereiches gewählt ist, um sicherzustellen, dass das auf die als Einfachdeck ausgebildete Streuwalzenstraße abgeworfene Streugut das Ende der Streuwalzenstraße und folglich auch den Grobgut-Abwurfbereich mit den schneller laufenden Streuwalzen erreicht. Fremdstoffe, wie zu grobes Streugut, Metallteile, Leim, Klumpen o. dgl. werden am Ende der Streuwalzenstraße an einen Fremdstoff-Abförderer abgegeben.

Nach bevorzugter Ausführungsform weisen die mit erhöhter Drehgeschwindigkeit bzw. Drehzahl umlaufenden Streuwalzen im Grobgut-Abwurfbereich in etwa eine 5-fach bis 40-fach höhere Drehgeschwindigkeit bzw. Drehzahl auf, als die Streuwalzen des Feingut-Abwurfbereiches. Dabei können die Streuwalzen des Feingut-Abwurfbereiches eine ggf. variable Drehzahl von in etwa 5 Umdrehungen pro Minute bis 25 Umdrehungen pro Minute aufweisen. Dementsprechend weisen die mit erhöhter Drehgeschwindigkeit umlaufenden Streuwalzen im Grobgut-Abwurfbereich eine ggf. variable Drehgeschwindigkeit bzw. Drehzahl von in etwa 150 Umdrehungen pro Minute bis 200 Umdrehungen pro Minute auf. Ferner schlägt die Erfindung vor, dass die einstellbare Drehgeschwindigkeit der Streuwalzen des Feingut-Abwurfbereiches und/oder des Grobgut-Abwurfbereiches an die einstellbare Geschwindigkeit des Dosierbandes gekoppelt ist. Wird beispielsweise im Betrieb der Anlage die Geschwindigkeit des Dosierbandes um einen vorgegebenen Faktor erhöht, so wird automatisch auch die Drehgeschwindigkeit der Streuwalzen um diesen Faktor erhöht.

Im Folgenden wird die Erfindung anhand einer lediglich ein Ausführungsbeispiel darstellenden Zeichnung näher erläutert. Es zeigen:
- Fig. 1: eine erfindungsgemäße Streugutanlage in schematischer Seitenansicht,
- Fig. 2: eine Draufsicht auf den Gegenstand nach Fig. 1 im Bereich der Streuwalzenstraße,
- Fig. 3: einen vergrößerten Ausschnitt aus dem Gegenstand nach Fig. 1 im Bereich der schneller laufenden Streuwalzen mit zugeordneten Grobgut-Abwurfeinrichtungen und
- Fig. 4: den Gegenstand nach Fig. 1 in der bevorzugten Verwendung als Mittelschichtmaschine.

In den Figuren ist eine Streugutanlage zum Streuen von beleimtem Streugut 1, insbesondere von Holzspänen, Holzfasern o. dgl. auf einen Streubandförderer 2 unter Bildung von Streumatten im Zuge der Herstellung von Spanplatten, Faserplatten o. dgl. Holzwerkstoffplatten dargestellt. Diese Streugutanlage weist einen Streugutbunker 3 mit einer Dosiereinheit aus einem Dosierband 4 und einer Dosierwalze 5 zum Aufstreuen von Streugut 1 auf eine oberhalb des Streubandförderers 2 angeordnete Streuwalzenstraße 6 - auch Streukopf genannt - mit zumindest einem Feingut-Abwurfbereich 7 und einem nachgeordneten Grobgut-Abwurfbereich 8 auf. Die Streuwalzenstraße 6 und der darunter befindliche Streubandförderer 2 sind im Wesentlichen horizontal angeordnet. Die Streuwalzen 9 der Streuwalzenstraße 6 weisen den gleichen Drehsinn auf.

Die Streuwalzen 9 des Feingut-Abwurfbereiches 7 rotieren mit einer variablen Drehzahl D₁. Der Grobgut-Abwurfbereich 8 besitzt im Ausführungsbeispiel zwei mit im Vergleich zu den Streuwalzen 9 des Feingut-Abwurfbereiches 7 um ein vorgegebenes Maß erhöhter Drehgeschwindigkeit bzw. Drehzahl D₂ umlaufende Streuwalzen 10. Unterhalb jeder der mit erhöhter Drehgeschwindigkeit bzw. Drehzahl D₂ umlaufenden Streuwalzen 10 ist eine Grobgut-Abwurfeinrichtung 11 angeordnet, deren Abwurfrichtung entgegen der Förderrichtung des Streugutes 1 bzw. der Streuwalzenstraße 6 zurück unter den Feingut-Abwurfbereich 7 gerichtet ist. Auf diese Weise lässt sich eine Streuwalzenstraße 6 als Einfachdeck verwirklichen.

Fig. 1 zeigt die erfindungsgemäße Streugutanlage in einer Betriebsweise zum Streuen einer Deckschicht DS und einer darauf angeordneten Mittelschicht MS mit einer einzigen Streuwalzenstraße 6. An eine solche Streugutanlage können sich beispielsweise ein oder mehrere nicht dargestellte weitere Streugutanlagen zum Aufbringen einer weiteren Mittelschicht und/oder einer oberen Deckschicht anschließen. Demgegenüber wird die Streugutanlage bei der in Fig. 4 dargestellten Betriebsweise gleichsam als Mittelschichtmaschine zum Streuen insbes. einer Mittelschicht verwendet. Dazu wird von einer vorgeschalteten, nicht dargestellten Streugutanlage zunächst eine Deckschicht DS auf den Streubandförderer 2 aufgestreut. Auf diese untere Deckschicht DS wird dann mit der in Fig. 4 dargestellten Streugutanlage eine Zwischenschicht ZS aus Feingut aufgebracht. Anschließend wird in der erfindungsgemäßen Weise auf die Zwischenschicht ZS die eigentliche Mittelschicht MS aus dem Feingut/Grobgut-Gemisch aufgebracht. In einem weiteren Verfahrensschritt kann dann in einer nicht dargestellten weiteren Streugutanlage eine weitere Mittelschicht bzw. eine weitere Zwischenschicht und anschließend in einer ebenfalls separaten Streugutanlage nochmals eine obere Deckschicht aufgebracht werden. Dieses ist nicht dargestellt. Bei der Verwendung der Streugutanlage als Mittelschichtmaschine entstehen pro Mittelschicht folglich praktisch zwei Zonen. Im unmittelbaren Kontakt zur Deckschicht DS entsteht die Zwischenschicht ZS, an die die eigentliche Mittelschicht MS anschließt. Dieses hat den Vorteil, dass z. B. die obere Mittelschicht von der oberen Deckschicht durch Zwischenschaltung der Zwischenschicht sauber abgedeckt wird, d. h. grobe Späne befinden sich wirklich in der Mitte der fertigen Platte und malen sich nicht an der ggf. beschichteten Plattenoberfläche ab. Außerdem wird ein Durchrieseln von Deckschichtmaterial in die Mittelschicht verhindert.

Die Grobgut-Abwurfeinrichtungen 11 weisen jeweils eine Grobgutleitfläche 12 auf, die mit vorgegebenem Abstand a zu der mit erhöhter Drehgeschwindigkeit umlaufenden Streuwalze 10 angeordnet ist und eine dem Walzenumfang in Richtung unter den Feingut-Abwurfbereich 7 folgende Flächenkrümmung aufweist. Zwischen den mit erhöhter Drehgeschwindigkeit D₂ umlaufenden Streuwalzen 10 des Grobgut-Abwurfbereiches 8 ist jeweils eine Streuwalze 13 angeordnet, die mit der Drehgeschwindigkeit bzw. Drehzahl D₁ der Streuwalzen 9 des Feingut-Abwurfbereiches 7 umläuft. Dadurch wird eine gegenseitige Behinderung der angedeuteten Abwurfkurven 14 für das Grobgut minimiert.

Der Abstand zwischen den Streuwalzen 9 des Feingut-Abwurfbereiches 7 kann zumindest im Endbereich des Feingut-Abwurfbereiches 7 zunehmen, was nicht gezeigt ist. - Die Dosiereinheit weist eine Dosierwalze 5 auf, deren Drehgeschwindigkeit sich um ein vorgegebenes Maß höher als die Drehgeschwindigkeit der Streuwalzen 9 des Feingut-Abwurfbereiches 7 einstellen lässt, damit das abgeworfene Streugut 1 das Ende der Streuwalzenstraße 6, jedenfalls des Grobgut-Abwurfbereiches 8 erreicht.

Im Ausführungsbeispiel rotiert die Dosierwalze 5 mit einer Drehzahl von in etwa 60 Umdrehungen pro Minute (U/min), und zwar entgegen der Drehrichtung der Streuwalzen 9, 10, 13 der Streuwalzenstraße. Denn sowohl die "langsamen" Streuwalzen 9 bzw. 13 als auch die "schnellen" Streuwalzen 10 rotieren alle in derselben Richtung. Dabei rotieren die Streuwalzen 9 des Feingut-Abwurfbereiches mit einer Drehzahl D₁ von in etwa 5 U/min bis 25 U/min, während die Streuwalzen 10 mit einer Drehzahl D₂ von 150 U/min bis 200 U/min rotieren. D. h., die Drehzahl D₂ ist in etwa um einen Faktor 6 bis 40 höher als die Drehzahl D₁. Dabei rotieren die Streuwalzen 9 und die Streuwalzen 13 mit jeweils derselben Drehzahl D₁. Der Durchmesser sämtlicher Streuwalzen 9, 10, 13 ist identisch und beträgt im Ausführungsbeispiel in etwa 90 mm. Der Abstand A der Streuwalzenstraße 6 von dem Streubandförderer 2 bzw. von dem auf den Streubandförderer aufgestreuten Streugut beträgt in etwa 400 mm bis 500 mm. Sowohl die Bandgeschwindigkeit V_{B} des Dosierbandes 4 als auch die Drehgeschwindigkeiten D₁, D₂ der Streuwalzen 9, 10, 13 lassen sich variieren. Dabei ist die Drehgeschwindigkeit der Streuwalzen 9 und/oder der Streuwalzen 10 gleichsam linear an die Bandlaufgeschwindigkeit V_{B} angekoppelt. D. h., sobald die Bandlaufgeschwindigkeit des Dosierbandes 4 um einen vorgegebenen Faktor erhöht wird, wird auch die Drehzahl der Streuwalzen entsprechend um diesen Faktor erhöht. Dieses gilt vorzugsweise sowohl für die Drehzahl D₁ der Streuwalzen 9 und ggf. 13 als auch für die Drehzahl D₂ der Streuwalzen 10.

Im Übrigen haben Versuche gezeigt, dass bei üblichen Walzenabständen in einer Streuwalzenstraße das Streugut zunächst als gleichsam stabile Matte über den ersten Teil der Streuwalzenstraße läuft. Die Streuwalzen füllen sich mit Material, welches nach unten dosiert abgegeben wird. Der Durchsatz des Feingutes zum Streuen einer Deckschicht oder einer Zwischenschicht ist in diesem ersten Teil der Streuwalzenstraße verhältnismäßig gering. Nach Überschreiten eines kritischen Punktes lockert sich das Material im zweiten Teil der Streuwalzenstraße plötzlich auf und die Späne fangen gleichsam an zu springen. Die im ersten Teil stabile Front geht über in eine lockere Front, und zwar z. B. nach etwa zwei Dritteln der Länge der Streuwalzenstraße. Das in diesem Bereich noch enthaltene Feingut fällt auf verhältnismäßig kurzer Strecke durch den Feingut-Abwurfbereich auf den Streubandförderer. Aus diesem Grund eignen sich die bekannten Streugutanlagen mit Einfachdeck nur bedingt zur Mittelschichtbildung, denn nach dem Feingut-Abwurfbereich bleibt lediglich Grobgut zur Mittelschichtbildung übrig. Demgegenüber wird im Rahmen der Erfindung in den Abgabebereich des Feingutes durch die erfindungsgemäße Ausgestaltung mit den Streuwalzen 10 mit erhöhter Drehgeschwindigkeit Grobgut aus dem Grobgut-Abwurfbereich zugemischt, so dass es zur Mittelschichtbildung aus dem innigen Feingut/Grobgut-Gemisch kommt.

## Patentansprüche

1. Streugutanlage zum Streuen von Streugut, insbesondere von Holzspänen, Holzfasern oder dergleichen auf einen Streubandförderer unter Bildung von Streumatten im Zuge der Herstellung von Spanplatten, Faserplatten oder dergleichen Holzwerkstoffplatten,
mit einem Streugutbunker mit einer Dosiereinheit zum Aufstreuen von Streugut auf eine oberhalb des Streubandförderers angeordnete Streuwalzenstraße mit zumindest einem Feingut-Abwurfbereich und einem nachgeordneten Grobgut-Abwurfbereich,
wobei der Grobgut-Abwurfbereich (8) zumindest eine mit im Vergleich zu den Streuwalzen (9) des Feingut-Abwurfbereiches (7) um ein vorgegebenes Maß erhöhter Drehgeschwindigkeit umlaufende Streuwalze (10) aufweist,
**dadurch gekennzeichnet, daß** der Grobgut-Abwarfbereich Grobgut auf der Walzenunterseite entgegen der Streugutförderrichtung in den Feingut-Abwurfbereich (7) zurückwirft.

2. Streugutanlage nach Anspruch 1, **dadurch gekennzeichnet, dass** unterhalb der mit erhöhter Drehgeschwindigkeit umlaufenden Streuwalze (10) des Grobgut-Abwurfbereiches (8) eine Grobgut-Abwurfeinrichtung (11) angeordnet ist, deren Abwurfrichtung entgegen der Förderrichtung der Streuwalzenstraße (6) zurück unter den Feingut-Abwurfbereich (7) gerichtet ist.

3. Streugutanlage nach Anspruch 1 oder 2, **dadurch gekennzeichnet, dass** die Grobgut-Abwurfeinrichtung (11) eine Grobgutleitfläche (12) aufweist, die mit vorgegebenem Abstand (a) zu der mit erhöhter Drehgeschwindigkeit umlaufenden Streuwalze (10) angeordnet ist und eine dem Walzenumfang in Richtung unter den Feingut-Abwurfbereich (7) folgende Flächenkrümmung aufweist.

4. Streugutanlage nach einem der Ansprüche 1 bis 3, **dadurch gekennzeichnet, dass** der Grobgut-Abwurfbereich (8) mehrere um ein vorgegebenes Maß erhöhter Drehgeschwindigkeit umlaufende Streuwalzen (10) mit unterseitig angeordneten Grobgut-Abwurfeinrichtungen (11), z. B. Grobgutleitflächen aufweist.

5. Streugutanlage nach einem der Ansprüche 1 bis 4, **dadurch gekennzeichnet, dass** zwischen den mit erhöhter Drehgeschwindigkeit umlaufenden Streuwalzen (10) des Grobgut-Abwurfbereiches (8) jeweils eine oder mehrere Streuwalzen (13) angeordnet sind, die mit der Drehgeschwindigkeit der Streuwalzen (9) des Feingut-Abwurfbereiches (7) umlaufen.

6. Streugutanlage nach einem der Ansprüche 1 bis 5, **dadurch gekennzeichnet, dass** der Abstand zwischen den Streuwalzen (9) des Feingut-Abwurfbereiches (7) zumindest im Endbereich des Feingut-Abwurfbereiches zunimmt.

7. Streugutanlage nach einem der Ansprüche 1 bis 6, **dadurch gekennzeichnet, dass** die Dosiereinheit eine Dosierwalze (5) aufweist, deren Drehgeschwindigkeit um ein vorgegebenes Maß, z. B. um das 2-fache bis 12-fache höher als die Drehgeschwindigkeit der Streuwalzen (9) des Feingut-Abwurfbereiches (7) einstellbar ist.

8. Streugutanlage nach einem der Ansprüche 1 bis 7, **dadurch gekennzeichnet, dass** die mit erhöhter Drehgeschwindigkeit umlaufenden Streuwalzen (10) im Grobgut-Abwurfbereich in etwa eine 2-fach bis 50-fach, vorzugsweise 5-fach bis 40-fach höhere Drehzahl aufweisen als die Streuwalzen (9) des Feingut-Abwurfbereiches (7).

9. Streugutanlage nach einem der Ansprüche 1 bis 8, **dadurch gekennzeichnet, dass** die Streuwalzen (9) des Feingut-Abwurfbereiches (7) eine ggf. variable Drehzahl von in etwa 5 Umdrehungen pro Minute bis 50 Umdrehungen pro Minute, vorzugsweise 5 Umdrehungen pro Minute bis 25 Umdrehungen pro Minute aufweisen.

10. Streugutanlage nach einem der Ansprüche 1 bis 9, **dadurch gekennzeichnet, dass** die mit erhöhter Drehgeschwindigkeit umlaufenden Streuwalzen (10) eine ggf. variable Drehzahl von in etwa 100 Umdrehungen pro Minute bis 250 Umdrehungen pro Minute, vorzugsweise 150 Umdrehungen pro Minute bis 200 Umdrehungen pro Minute aufweisen.

11. Streugutanlage nach einem der Ansprüche 1 bis 10, **dadurch gekennzeichnet, dass** die einstellbare Drehgeschwindigkeit der Streuwalzen an die einstellbare Geschwindigkeit des Dosierbandes (4) gekoppelt ist.

## Claims

1. A scattering material plant for the scattering of scattering material, more preferably of wood chips, wood fibres or the like onto a scattering belt conveyor forming scattering mats during the course of manufacturing chip boards, fibre boards or similar wood material boards,
with a scattering material hopper with a dosing unit for the scattering of scattering material onto a scattering roller line arranged above the scattering belt conveyor with at least one fine material delivery region and a coarse material delivery region arranged downstream,
wherein the coarse material delivery region (8) comprises at least one scattering roller (10) which, compared with the scattering rollers (9) of the fine material delivery region (7), rotates with a rotational speed which is increased by a predetermined dimension, **characterized in that** the coarse material delivery region throws coarse material on the roller bottom back into the fine material delivery region (7) against the scattering material conveying direction.

2. The scattering material plant according to Claim 1, **characterized in that** below the scattering roller (10) of the coarse material delivery region (8) rotating with increased rotational speed a coarse material delivery device (11) is arranged, the delivery direction of which is directed against the conveying direction of the scattering roller line (6) back under the fine material delivery region (7).

3. The scattering material plant according to Claim 1 or 2, **characterized in that** the coarse material delivery device (11) has a coarse material sliding surface (12), which is arranged at a predetermined distance (a) to the scattering roller (10) rotating with increased rotational speed and comprises a surface curvature which follows the roller circumference in the direction of under the fine material delivery region (7).

4. The scattering material plant according to any one of the Claims 1 to 3, **characterized in that** the coarse material delivery region (8) comprises several scattering rollers (10) rotating by a predetermined dimension of increased rotational speed with coarse material delivery devices (11), e.g. coarse material sliding surfaces arranged at the bottom.

5. The scattering material plant according to any one of the Claims 1 to 4, **characterized in that** between each of the scattering rollers (10) of the coarse material delivery region (8) rotating with increased rotational speed, one or several scattering rollers (13) are arranged which circulate with the rotational speed of the scattering rollers (9) of the fine material delivery region (7).

6. The scattering material plant according to any one of the Claims 1 to 5, **characterized in that** the distance between the scattering rollers (9) of the fine material delivery region (7) increases at least in the end region of the fine material delivery region.

7. The scattering material plant according to any one of the Claims 1 to 6, **characterized in that** the dosing unit comprises a dosing roller (5) the rotational speed of which is adjustable by a predetermined dimension, e.g. which is 2 to 12 times higher than the rotational speed of the scattering rollers (9) of the fine material delivery region (7).

8. The scattering material plant according to any one of the Claims 1 to 7, **characterized in that** the scattering rollers (10) circulating with increased rotational speed in the coarse material delivery region have a rotational speed which is approximately 2 to 50 times, preferentially 5 to 40 times higher than the scattering rollers (9) of the fine material delivery region (7).

9. The scattering material plant according to any one of the Claims 1 to 8, **characterized in that** the scattering rollers (9) of the fine material delivery region (7) have a speed which is variable if applicable of approximately 5 revolutions per minute to 50 revolutions per minute preferentially 5 revolutions per minute to 25 revolutions per minute.

10. The scattering material plant according to any one of the Claims 1 to 9, **characterized in that** the scattering rollers (10) rotating with increased rotational speed have a speed which is variable if applicable of approximately 100 revolutions per minute to 250 revolutions per minute, preferentially 150 revolutions per minute to 200 revolutions per minute.

11. The scattering material plant according to any one of the Claims 1 to 10, **characterized in that** the adjustable rotational speed of the scattering rollers is coupled to the adjustable speed of the dosing belt (4).

## Revendications

1. Installation d'épandage de produits pour l'épandage de produits d'épandage, notamment de copeaux de bois, fibres de bois ou similaires, sur un convoyeur à bande d'épandage en formant des nappes d'épandage au cours de la fabrication de panneaux de particules, plaques de fibres ou plaques de matériau à base de bois similaires,
comportant un silo de produit d'épandage équipé d'une unité de dosage pour répandre du produit d'épandage sur un train de laminoir d'épandage disposé au dessus du convoyeur à bande d'épandage comprenant au moins une zone de projection de produit fin et une zone de projection de produit grossier installée en aval de celle-ci,
dans laquelle la zone de projection de produit grossier (8) comporte au moins un cylindre d'épandage (10) tournant à une vitesse de rotation accrue d'une valeur prédéfinie par rapport aux cylindres d'épandage (9) de la zone de projection de produit fin (7), **caractérisée en ce que** la zone de projection de produit grossier rejette le produit grossier sur le dessous du cylindre à l'encontre du sens de convoyage du produit d'épandage dans la zone de projection de produit fin (7).

2. Installation d'épandage de produits selon la revendication 1, **caractérisée en ce que**, en dessous du cylindre d'épandage (10) tournant à une vitesse de rotation accrue de la zone de projection de produit grossier (8), est disposé un dispositif de projection de produit grossier (11) dont le sens de projection est orienté à l'encontre du sens de convoyage du train de laminoir d'épandage (6) en retrait sous la zone de projection de produit fin (7).

3. Installation d'épandage de produits selon la revendication 1 ou 2, **caractérisée en ce que** le dispositif de projection de produit grossier (11) comporte une surface conductrice de produit grossier (12) qui est disposée à distance prescrite (a) du cylindre d'épandage (10) tournant à une vitesse de rotation accrue et une courbure surfacique suivant la circonférence du cylindre dans le sens du dessous de la zone de projection de produit fin (7).

4. Installation d'épandage de produits selon une des revendications 1 à 3, **caractérisée en ce que** la zone de projection de produit grossier (8) comporte plusieurs cylindres d'épandage (10) tournant à une vitesse accrue à raison d'une valeur prescrite avec des dispositifs de projection de produit grossier (11), par exemple des surfaces conductrices de produit grossier, disposés en dessous.

5. Installation d'épandage de produits selon une des revendications 1 à 4, **caractérisée en ce qu'**entre les cylindres d'épandage (10) tournant à vitesse accrue de la zone de projection de produit grossier (8) sont disposés respectivement un ou plusieurs cylindres d'épandage (13) qui tournent à la vitesse de rotation des cylindres d'épandage (9) de la zone de projection de produit fin (7).

6. Installation d'épandage de produits selon une des revendications 1 à 5, **caractérisée en ce que** la distance entre les cylindres d'épandage (9) de la zone de projection de produit fin (7) augmente du moins dans la zone terminale de la zone de projection de produit fin.

7. Installation d'épandage de produits selon une des revendications 1 à 6, **caractérisée en ce que** l'unité de dosage comporte un cylindre de dosage (5) dont la vitesse de rotation peut être réglée à un niveau plus élevé à raison d'une valeur prédéfinie, par exemple 2 fois à 12 fois, que la vitesse de rotation des cylindres d'épandage (8) de la zone de projection de produit fin (7).

8. Installation d'épandage de produits selon une des revendications 1 à 7, **caractérisée en ce que** les cylindres d'épandage (10) tournant à une vitesse de rotation accrue présentent dans la zone de projection de produit grossier un régime environ 2 fois à 50 fois, de préférence 5 fois à 40 fois, plus élevé que les cylindres d'épandage (9) de la zone de projection de produit fin (7).

9. Installation d'épandage de produits selon une des revendications 1 à 8, **caractérisée en ce que** les cylindres d'épandage (9) de la zone de projection de produit fin (7) présentent un régime variable le cas échéant entre environ 5 révolutions par minutes et 50 révolutions par minute, de préférence 5 révolutions par minute et 25 révolutions par minute.

10. Installation d'épandage de produits selon une des revendications 1 à 9, **caractérisée en ce que** les cylindres d'épandage (10) tournant à une vitesse de rotation accrue présentent un régime variable le cas échéant entre environ 100 révolutions par minutes et 250 révolutions par minute, de préférence 150 révolutions par minute et 200 révolutions par minute.

11. Installation d'épandage de produits selon une des revendications 1 à 10, **caractérisée en ce que** la vitesse de rotation réglable des cylindres d'épandage est couplée à la vitesse réglable de la bande de dosage (4).
